# EUROPÄISCHE PATENTSCHRIFT

(11) **EP 0 087 081 B1**
(45) Veröffentlichungstag und Bekanntmachung des Hinweises auf die Patenterteilung: **31.07.1985**
(21) Anmeldenummer: 83101303.2
(22) Anmeldetag: 11.02.1983
(51) Int. Cl.: B65D 85/10, B65D 77/24

(54) **Warenpackung, insbesondere Zigarettenpackung**
Packaging for goods, especially packaging for cigarettes
Emballage pour marchandises, notamment emballage pour cigarettes

(30) Priorität: 18.02.1982 DE 3206078
(43) Veröffentlichungstag der Anmeldung: 31.08.1983
(73) Patentinhaber: B.A.T. Cigarettenfabriken GmbH, D-20354 Hamburg (DE)
(72) Erfinder: Wessels, Alfred, Dipl.-Ing., D-1000 Berlin 33 (DE); Hesterberg, Eugen, D-1000 Berlin 20 (DE)
(74) Vertreter: Holländer, Franz G.

## Beschreibung

Die Erfindung bezieht sich auf eine quaderförmige Warenpackung, insbesondere eine Zigarettenpackung gemäß Oberbegriff des Anspruches 1.

Derartige meist aus Karton bestehende Hartpackungen sind u. a. als sogenannte Hardbox-oder Hinge Lig-Packungen für Zigaretten bekannt. Die Deckelklappe solcher Hartpackungen ist um eine querliegende Faltkante an der Pakkungsrückseite aufklappbar. Die gewöhnlich visierartig heruntergezogene Vorderwand und die Seitenwände des Deckels stehen bei geschlossener Packung in einer von der Faltkante vorzugsweise schräg nach vorn unten verlaufenden Trennebene in Kantenberührung mit einer angrenzenden Packungsöffnung.

Aus der US-A-3 708 108 ist eine Zigarettenpakkung bekannt, die als quaderförmige Hardbox-Packung einen das Kopfende der Packung bildenden, aufklappbaren Deckel aufweist, dessen Vorderwand und Seitenwände in Schließstellung einen aus der Packungsöffnung vorstehenden Einsatz umfassen, dessen die Vorderseite der Packung überquerender Abschnitt mit einem Griffausschnitt versehen ist. Dieser Griffausschnitt dient zum leichteren Herausnehmen der Zigaretten aus der Packung.

Ferner ist das Beigeben von Münzen oder anderen Kleingegenständen zu Warenpackungen, vorzugsweise Zigarettenpackungen bekannt, die durch die Münzbeigabe für den Verkauf in Automaten vorbereitet werden, um dem Kunden eine mögliche Differenz zwischen dem zur Automatenbetätigung eingeworfenen Münzbetrag und dem Verkaufspreis der Ware zurückzugeben.

Bisher werden die Münzen an einer Packungslängsseite angebracht und durch eine anschließend um die Packung herumgelegte Zellglas-Umhüllung festgelegt.

Seitlich beigegebene Münzen können bei den hohen Arbeitsgeschwindigkeiten automatischer Verpackungsmaschinen der Zigaretten-Industrie gerade bei Hartpackungen die abschließend um die Packungen herumgelegte Zellglas-Umhüllung verletzen. Es ist deshalb beabsichtigt, die Münzbeilage einer Hartpackung zukünftig unter der Vorderwand des Deckels anzubringen, um die mit dem Zellglas-Einschlag angestrebte Frischhaltewirkung nicht durch Verletzungen des Zellglases zu gefährden und Beeinträchtigungen des Aussehens der Packungen durch Verletzungen des Einschlages oder von außen sichtbare Münzen zu vermeiden.

Der Erfindung liegt die Aufgabe zugrunde, ausgehend von der US-A-3 708 108 eine Hartpakkung zu schaffen, die eine verschiebungssichere Aufnahme in die Packung gegebener Münzen gewährleistet und auch die Beigabe von Münzen gestattet, die aufgrund ihres die Packungsdicke übersteigenden Durchmessers nicht an einer Packungslängsseite angebracht werden können.

Diese Aufgabe wird durch die im Anspruch 1 angegebene Gestaltung einer Hartpackung dadurch gelöst, daß der aus der Packungsöffnung vorstehende Einsatz mindestens eine mindestens teilweise unter die Stirnkante des Griffausschnittes reichende Ausnehmung zur passenden Aufnahme einer der Packung beigegebenen Münze oder dergleichen aufweist.

Ausgestaltungen und Weiterbildungen der Erfindung sind in den Unteransprüchen angegeben.

Eine bei der erfindungsgemäßen Packung in dem aus der Packungsöffnung in den Deckel vorstehenden Einsatz vorhandene, als Ausschnitt oder vertiefte Mulde ausgebildete Ausnehmung, deren Abmessung einer aufzunehmenden Münze oder einem ähnlichen Gegenstand angepaßt ist, gewährleistet eine kundenfreudliche und sichere Anbringung der Münzen unter der Dekkelvorderwand.

Verletzungen des beim Vorbereiten der verkaufsfertigen Packung nach der Münzbeigabe um die Packung herumgelegten Zellglas-Einschlages sind ausgeschlossen. Da die einer erfindungsgemäßen Packung beigegebenen Münzen von außen nicht sichtbar sind, wird auch das Aussehen der Packung in keiner Weise beeinträchtigt.

Ferner ist ein bei Münzbeigabe zwischen einer Packungslängsseite und dem Zellglas-Einschlag leicht mögliches Herausfallen der Münzen beim Öffnen des Zellglas-Einschlages durch die bei erfindungsgemäßer Packungsgestaltung gewährleistete, lagesichere Unterbringung beigegebener Münzen ausgeschlossen.

Ein Vorteil der Erfindung liegt auch darin, daß durch die Anbringung unter der visierartig heruntergezogenen Deckelvorderwand den Hartpakkungen auch Münzen beigegeben werden können, beispielsweise 1 DM-Münzen, die aufgrund ihres großen, die Dicke üblicher ZigarettenPackungen übersteigenden Durchmessers nicht seitlich an der Packung angebracht werden können.

Weitere Vorzüge und Merkmale der Erfindung ergeben sich aus der nachfolgenden Beschreibung von in den Zeichnungen dargestellten Ausführungsbeispiele. Es zeigt
Fig. 1 eine Packung mit einer Münzbeigabe-Ausnehmung,
Fig. 2 eine Packung mit zwei nebeneinander liegenden Münzbeigabe-Ausnehmungen und
Fig. 3 eine weitere Ausführungsmöglichkeit einer Packung mit zwei Münzbeigabe-Ausnehmungen.

Eine für Zigaretten gebräuchliche, quaderförmige Hartpackung 10, siehe Fig. 1, besitzt einen das Kopfende der Packung bildenden, halb geöffnet dargestellten Deckel 12, der scharnierartig um eine quer über die Packungsrückseite verlaufende Faltkante 14 aufgeklappt werden kann. Der Rand 16 der miteinander verbundenen Vorder- und Seitenwänden des Teil der Quaderform bildenden Deckels 12 steht bei geschlossener Packung in Kantenberührung mit dem Rand 18 der Packungsöffnung.

Der geschlossene Deckel 12 umfaßt mit seinen Vorder und Soitenwänden einen bei derart! gen Hartpackungen üblichen, aus der Packungsöffnung vorstehenden, gewöhnlich eingeklebten Einsatz 20.

Aus der Öffnung dieses auch als Zarge bezeichneten Einsatzes 20 steht ein Packungsblock 22 mit beispielsweise in papierkaschierte Metallfolie eingeschlagenen Zigaretten in die Deckelhaube 12 vor, deren Vorderwand über die trapezförmig erweiterten Seitenwänden visierartig heruntergezogen ist.

Der in der Packungsvorderseite liegende, von der Vorderwand des geschlossenen Deckels 12 überdeckte Abschnitt des Einsatzes 20 weist eine ausgeschnittene oder eingeprägte Ausnehmung 24 zur verschiebungssicheren Aufnahme einer beigegebenen Münze 28 oder dgl. auf.

Bei der in Fig. 1 gezeigten Ausführungsform öffnet sich die im wesentlichen halbkreisförmige Ausnehmung 24 zur Stirnkante 30 eines verhältnismäßig tiefen Griffausschnittes des Einsatzes 20.

Eine in Fig. 2 gezeigte Ausführung einer Hartpackung besitzt abweichend von Fig. 1 einen aus der Packungsöffnung vorstehenden Einsatz 34 mit zwei nebeneinander liegenden Ausnehmungen 36 und 38 für die Aufnahme jeweils einer wiederum mit 28 bezeichneten Münze. Die etwa halbkreisförmig verlaufenden Begrenzungsränder der beiden Ausnehmungen 36 und 38 münden auch bei dieser Ausführung in die Stirnkante 40 eines Griffausschnittes des Einsatzes 34.

Fig. 3 zeigt eine ähnlich wie die Packung gem. Fig. 2 für die Aufnahme von zwei Münzen 28 ausgestaltete Packung, deren Zargeneinsatz 44 aber einen weniger tiefen Griffausschnitt 46 besitzt.

Die dadurch erzielte Vergrößerung der sich unter die Deckelvorderwand erstreckenden Fläche des Einsatzes 44 gestattet bei dieser Ausführung die Anbringung durch einen kreisförmig geschlossenen Rand begrenzter Ausnehmungen 48 und 50 für die Aufnahme jweils einer Münze 28.

Bei anderen Abwandlungen der Erfindung können beispielsweise auch nebeneinanderliegende Ausnehmungen unterschiedlicher Größe für die Aufnahme verschiedener Münzsorten vorgesehen werden.

## Patentansprüche

1. Quaderförmige Waren-, inbssondere Zigarettenpackung aus steiferem Material, wie Karton, mit einem das Kopfende der Packung bildenden, aufklappbaren Deckel, dessen Vorderwand und Seitenwände in Schließstellung einen aus der Packungsöffnung vorstehenden Einsatz umfassen, dessen die Vorderseite der Packung überquerender Abschnitt mit einem Griffausschnitt versehen ist, dadurch gekennzeichnet, daß der Einsatz (20) mindestens eine mindestens teilweise unter die Stirnkante (30, 40, 46) des Griffausschnittes reichende Ausnehmung (24, 48) zur passenden Aufnahme einer der Packung beigegebenen Münze oder dergleichen aufweist.

2. Packung nach Anspruch 1, dadurch gekennzeichnet, daß der Einsatz zwei nebeneinander angeordnete Ausnehmungen (36, 38, 48, 50) des Einsatzes (34, 44) aufweist.

3. Packung nach einem der vorhergehenden Ansprüche, dadurch gekennzeichnet, daß die ganze Ausnehmung bzw. ganzen Ausnehmungen (48) durch je einen geschlossen umlaufenden Rand in der sich unter die Deckelvorderwand erstreckende Fläche des Einsatzes (20) begrenzt ist.

4. Packung nach einem der vorhergehenden Ansprüche, dadurch gekennzeichnet, daß die Ausnehmung bzw. Ausnehmungen (24,36,38,48, 50) einen zusätzlichen Ausschnitt des Einsatzes bildet bzw. bilden.

5. Packung nach einem der Ansprüche 1 bis 3, dadurch gekennzeichnet, daß die Ausnehmung bzw. Ausnehmungen (24, 36, 38, 48, 50) als je eine Mulde oder Vertiefung des Einsatzes (20, 34, 44) gebildet ist.

## Claims

1. Cuboid article pack, especially cigarette pack, made of relatively rigid material such as cardboard, with a lid which forms the head end of the pack and can be swung open and the front wall and side walls of which surround, in the closed position, an insert which projects from the pack orifice and of which the portion spanning the front side of the pack is provided with a grip cut-out, characterised in that the insert (20) hat as least one recess (24, 48) which extends partially under the end edge (30, 40, 46) of the grip cut-out and which is intended for receiving a matching coin or the like given with the pack.

2. Pack according to claim 1, characterised in that the insert has two recesses (36, 38, 48, 50) arranged next to one another in the insert (34, 44).

3. Pack according to one of the preceding claims, characterised in that the entire recess or entire recesses (48) is limited or are each limited by a continuously encircling edge in the surface of the insert (20) extending under the front wall of the lid.

4. Pack according to one of the preceding claims, characterised in that the recess or recesses (24, 36, 38, 48, 50) forms or form an additional cut-out in the insert.

5. Pack according to one of claims 1 to 3, characterised in that the recess or recesses (24, 36, 38, 48, 50) is formed or are each formed as a cavity of depression in the insert (20,34,44).

## Revendications

1. Emballage parallélépipédique pour marchandises, notamment pour cigarettes, en une matière relativement raide comme du carton, comportant un couvercle relevable formant l'extrémité de tête de l'emballage, dont la paroi antérieure et les parois latérales enserrent, en position de fermeture, une pièce insérée qui fait saillie à pratir de l'orifice de l'emballage et dont la section qui est disposée en travers de la face antérieure de l'emballage, présente une découpe de prise, caractérisé en ce que la pièce insérée (20) présente une alvéole (24, 28) qui s'étend au moins partiellement en dessous du bord d'extrémité (30, 40, 46) de la découpe de prise et qui est destinée à recevoir de manière bien ajustée une des pièces de monnaie ajontées à l'emballage ou l'équivalent.

2. Emballage suivant la revendication 1, caractérisé en ce que la pièce insérée (34,44) présente deux alvéoles (36, 38, 48, 50) disposées l'une à côté de l'autre.

3. Emballage suivant l'une quelconque des revendications précédentes, caractérisé en ce que la ou les alvéoles (48) sont chacune entièrement définies par un bord périphérique fermé dans la surface de la pièce insériée (20) s'étendant en dessous de la paroi antérieure du couvercle.

4. Emballage suivant l'une quelconque des revendications précédentes, caractérisé en ce que la ou les alvéoles (24, 36, 38, 48, 50) forme(nt) une découpe supplémentaire de la pièce insérée.

5. Emballage suivant l'une quelconque des revendications 1 à 3, caractérisé en ce que la ou les alvéoles (24, 36, 38, 48, 50) ont chacune la forme d'un creux ou d'un renfoncement de la pièce insérée (20,34,44).
